# EUROPÄISCHE PATENTSCHRIFT

(11) **EP 0 736 119 B1**
(45) Veröffentlichungstag und Bekanntmachung des Hinweises auf die Patenterteilung: **23.07.1997**
(21) Anmeldenummer: 95903701.1
(22) Anmeldetag: 22.12.1994
(51) Int. Cl.: D21C 11/00, D21C 11/10

(54) **VERFAHREN ZUR GEWINNUNG GROBKÖRNIGER REINER KIESELSÄUREKRISTALLE**
PROCESS FOR EXTRACTING PURE, COARSE GRAIN SILICIC ACID CRYSTALS
PROCEDE D'EXTRACTION DE CRISTAUX PURS D'ACIDE SILICIQUE A GROS GRAINS

(30) Priorität: 23.12.1993 AT 26089/39
(43) Veröffentlichungstag der Anmeldung: 09.10.1996
(73) Patentinhaber: AUSTRIAN ENERGY & ENVIRONMENT SGP/WAAGNER-BIRO GmbH, A-1211 Wien (AT)
(72) Erfinder: GLASNER, Alfred, A-8162 PASSAIL 237 (AT)
(74) Vertreter: Wallner, Gerhard, Dipl.-Ing.
(86) Internationale Anmeldenummer: AT9400202
(87) Internationale Veröffentlichungsnummer: WO9517547

(56) Entgegenhaltungen:
- EP-A- 0 088 456
- EP-A- 0 431 337
- DE-A- 3 003 090
- GB-A- 2 065 188

## Beschreibung

Die Erfindung betrifft ein Verfahren zur Gewinnung grobkörniger, reiner Kieselsäurekristalle aus kieselsäurehaltiger Ablauge der Zellstoffgewinnung, insbesondere bei der Verarbeitung von Einjahrespflanzen, wobei die Ablauge durch Zugabe von Lauge auf einen pH-Wert von mindestens 11 alkalisiert und anschließend durch Absenken des pH-Wertes mittels CO₂-haltiger Gase die Entkieselung in einer Kette von Fällungsreaktoren bis zum gewünschten Restgehalt an Kieselsäure durchgeführt wird und die ausgefallene Kieselsäure durch Sedimentation von der Ablauge getrennt wird

Aus der DE-A1-3208200 bzw. US-A-4 504 356 ist es bekannt, die Kieselsäure aus einer vorkonzentrierten Ablauge durch CO₂-Kontaktierung abzuscheiden. Es ist ferner aus der EP-A- 0431337 bekannt, die Ablauge aus dem Zellstoffaufschluß von Einjahrespflanzen durch CO₂ Begasung und durch langsame pH-Wert-Absenkung zu behandeln, wobei die Kieselsäure ausfällt und das Lignin entsprechend der pH-Wertabsenkung auf 10,2 zum größten Teil in Lösung bleibt. Um einen hohen Entkieselungsgrad rasch zu erreichen, ist es jedoch notwendig, den pH-Wert auf 10 bis 9 und darunter abzusenken. Bei pH-Werten unter 10 fällt jedoch auch das Lignin vermehrt aus, welches einerseits in gewünschter Weise die Sedimentation erleichtert, andererseits aber durch eine Rückführung der abgeschiedenen Kieselsäure zwecks Vergröberung des Kieselsäurekorns in die Abscheideanlage zu einer ungewünschten Ligninanreicherung in den Entkieselungsstufen führt, die letzten Endes das Ausfällen der Kieselsäure behindert. Aus wirtschaftlichen Gründen ist man aber an einer grobkörnigen Kieselsäure als verkaufsfähiges Produkt interessiert und das Lignin soll in der Ablauge verbleiben und erhöht deren Brennwert im Laugenverbrennungskessel, sodaß die Verwendung von Zusatzbrennstoffen verringert wird.

Die Erfindung hat es sich zur Aufgabe gestellt, über eine stabile Prozeßführung eine grobkörnige, reine Kieselsäure zu gewinnen und das mit der Kieselsäure ausgefallene Lignin rückzuführen und der Eindickung mit anschließender Verbrennung zuzuführen.

Die Erfindung löst die angegebene Aufgabe und ist, dadurch gekennzeichnet, daß die alkalisierte Ablauge mit grobkörniger Kieselsäure geimpft und anschließend deren pH-Wert, insbesondere auf 9. abgesenkt wird und daß der bei der pH-Wert-Absenkung ausgefallene Schlamm bei seiner Sedimentation in grobkörnige und feinkörnige, mit wenig Lignin verunreinigte Kieselsäure und an Kieselsäure verarmte ligninhaltige Ablauge getrennt wird und daß die grobkörnige Kieselsäure in einer Waschanlage von Lignin getrennt und das abgetrennte Lignin der ligninhaltigen Ablauge zugemischt wird. Wesentliche Ausgestaltungen des Verfahrens sind in den Unteransprüchen 2 - 10 angegeben.

Die Erfindung ist in der angeschlossenen Figur in Form eines Schaltbildes beispielsweise und schematisch dargestellt.

Bei dem bekannten Verfahren nach der EP-A-0431337 wird die Ligninabscheidung durch die Begrenzung der pH-Wertabsenkung unterdrückt, wobei die Kieselsäure relativ langsam ausfällt. Durch die Impfung der Ablauge mit gefällter Kieselsäure wird die Auskristallisation verbessert, wobei der apparative Aufwand als zu groß empfunden wurde. Durch eine weitere Absenkung des pH-Wertes läßt sich zwar die Auskristallisation beschleunigen, doch wurde infolge der Rückführung der gefällten Kieselsäure auch der Ligningehalt in der zu entkieselnden Ablauge erhöht, sodaß die Kieselsäure letzten Endes vom Lignin an der Ausscheidung gehindert wurde. Der gelöste Kieselsäuregehalt liegt bei Reisstroh bei ca. 10 % SiO₂ in Trockensubstanz, bei 100g/l TS der Ablauge somit bei 10g/l SiO₂ gelöst. Bei der pH-Absenkung können jedoch mit fallendem pH-Wert bis zu 5g/l Lignin ausfallen, wodurch sich ein hoher organischer Anteil in dem entstehenden Schlamm ergibt. Um diesen Nachteil zu begegnen ist es ein Ziel der Erfindung, die ausgefallenen Lignine von der gefällten Kieselsäure zu trennen und zur Hebung des Brennwertes der Ablauge der entkieselten Ablauge wieder zuzuführen. Dabei ist es wesentlich, daß zur Waschung der gefällten Kieselsäure möglichst entkieselte Ablauge verwendet wird, sodaß sich der Wassergehalt der zu verbrennenden Ablauge nicht erhöht wird, und die Eindampfanlage in der vorgesehenen Größe beibehalten werden kann.

Eine Trennung der mitgefällten Lignine von der grobkristallinen Kieselsäure gelingt einfach durch ihr unterschiedliches Sedimentationsverhalten gegenüber dem Lignin. Kieselsäure besitzt eine wesentlich kleinere spezifische Oberfläche, und es wird durch die hohe Schlammdichte Lauge samt Lignin im verbleibenden Lückenvolumen verdrängt.

Wird nun eine Fällung einer in der Korngrößenverteilung gröberen Kieselsäure angestrebt, ergibt sich eine wesentliche Reduktion der aktiven Oberfläche. Diese Reduktion ist unerwünscht und läßt sich nicht vermeiden. Es muß daher versucht werden, durch eine rückgeführte, große Impfkieselsäuremenge den gegebenen Flächenverlust auszugleichen.

Eine hohe spezifische Schlammdichte mit SiO₂ Gehalten von etwa 300 g/l gewährleistet eine kleine Impfschlammenge. Diese kann bei der erreichten Schlammdichte bei einer Menge von etwa 10 % der zu entkieselnden Lauge gehalten werden. Dies wirkt sich günstig auf den Klarer aus, der dadurch in der Fläche klein gehalten werden kann. Ebenso ist das Reaktorvolumen bei Einhaltung einer Verweilzeit nur in geringem Maße erhöht.

Eine Abschätzung der Flächen aus der Korngrößenverteilung zeigt, daß eine Suspension mit einem Median größer als 20µm eine Fläche von 10 m²/l bei 30 g/l Kieselsäure besitzt, gegenüber 5µm Median 32 m²/l bei 10 g/l Kieselsäure. In Summe ergibt sich somit eine Flächen reduktion von ca. 90 % bei gleichem Kieselsäuregehalt.Diese Flächenreduktion muß also durch Impfung ausgeglichen werden. Wird in diesem Sinn eine gleiche Kristallisationsgeschwindigkeit bezogen auf die Kristallfläche angestrebt, so muß eine Erhöhung der Kieselsäureimpfmenge oder eine entsprechende höhere Verweilzeit in den Fällungsstufen eingehalten werden.

| Nachstehend einige Versuchswerte: | | | | |
|---|---|---|---|---|
| Versuch | Kristallwachstumsgeschwindigkeit | Korngröße µm | Kieselsäuremenge g/l | Reaktorvolumen g/h/l |
| 1 | 0,5 | 2-5 | 10 | 10 |
| 2 | 0,05 | 18 | 6 | 0,3 |
| 3 | 0,25 | 20 | 30 | 3 |

Da eine Korngröße gemäß Versuch 3 angestrebt wird, ist die Belastung des Reaktors klein zu halten, wodurch das Reaktorvolumen steigt. Eine größere Belastung bringt eine höhere Kristallwachstumsgeschwindigkeit und damit auch eine größere Übersättigung, die die Gefahr einer sekundären Keimbildung in sich birgt. Die Übersättigung bedeutet aber auch eine verzögerte Fällung und damit einen schlechteren Wirkungsgrad. Bei höheren angestrebten Belastungen ist es daher, um die festgestellten massiven Übersättigungen speziell in der ersten Stufe abzubauen und in weiteren Fällungsstufen einen hohen Entkieselungsgrad zu erreichen, notwendig, die Impfung bereits in der ersten Stufe durchzuführen. Obwohl bei den Versuchen die 5-fache Kristallwachstumsgeschwindigkeit erreicht wurde, konnte gleichfalls eine größere Korngröße erreicht werden und der Entkieselungsgrad von etwa 90 % auf bis zu 98 % gesteigert werden. Während der Versuche wurde festgestellt, daß die Übersättigungen nach dem Wiederanfahren nach einem Wochenende größer waren als nach ein oder zwei Tagen konstantem Betrieb. Es wird dabei die Oberfläche der geimpften Kristalle bei gleicher Korngröße durch Umkristallisierung kleiner, wobei sich Fehlstellen ausgleichen. Nach 2 Wochen Stillstand konnten sogar 50 µm große Oktaeder gefunden werden.

Durch die Klassierung und anschließende Lösung der Kieselsäurekristalle in der zu entkieselnden Ablauge kann die Keimanzahl im rückgeführten Kieselsäureschlamm reduziert werden. Eine sekundäre Keimbildung wird durch die Impfung und durch die Reduktion der Übersättigung (nicht über 6) vermieden. Eine besonders günstige Lösung wird erreicht, wenn der pH-Wert der Ablauge in den einzelnen Fällungsstufen den pH-Wert einer relativen Kieselsäureübersättigung der Ablauge von kleiner als 3 entspricht, wodurch die Reduzierung von neuen Keimen besonders wirksam wird. Die mechanische Bildung von sekundären Keimen durch Abrieb werden durch kleine Strömungsgeschwindigkeiten (kleiner als 2m /sek.) und niedrige Energiedichte in den Begasungsreaktoren und Pumpen bzw. hohem Wirkungsgrad vermieden. Die in der Klassierung abgetrennten feinen Kieselsäurepartikel können nun im alkalischen Milieu bei hohem pH-Wert wieder gelöst werden und dann vor die erste Kristallisationsstufe rückgeführt werden.

Lignin kann bei pH-Werten von kleiner als 10,5 im steigenden Maße ungelöst vorliegen und durch das verursachte großes Schlammvolumen die Eindickung der Kieselsäure unmöglich machen. Da Lignin bei pH-Werten von größer als 10 im steigenden Maß löslich ist, kann der Kieselsäureschlamm für die Impfung in hoher Suspensionsdichte (von etwa 300 g/l) gereinigt und rückgeführt werden.

Im angeschlossenen Schaltbild wird die zu entkieselnde Lauge nach einer Sedimentationsbehandlung wo Feststoffe wie Fasern, Fremdstoffe abgeschieden werden, in einen Lösebehälter 1 zur Alkalisierung eingebracht und auf einen pH-Wert von mindestens 11 vorzugsweise 11,8 alkalisiert. Die Ablauge durchläuft die Kristallisationsstufen 2, 3 und 4 mit sinkenden pH-Wert, die durch CO₂-Zufuhr aus dem Abgas des Laugenverbrennungskessel 5 schrittweise neutralisiert werden. Hiebei sinkt der pH-Wert auf 10,5, 10,2 und 9 - 10 in den beispielsweise drei Kristallisationsstufen 2, 3, 4. Insbesondere in der letzten Kristallisationsstufe 4 fällt in feiner Form als Schlamm Lignin aus, welches in einem ersten Klärer 6 vom Überlauf zum Teil mit der entkieselten Ablauge in die Eindampfanlage 7 gebracht wird. Diese Suspension wird dort eingedickt und nach einer eventuellen Einmischung der vor der Entkieselungsanlage abgeschiedenen Feststoffe im Laugenverbrennungskessel verbrannt.

Das anfallende Wasser wird rezirkuliert, bzw. in die Erfassung der Faserlinie des Zellstoffprozesses eingespeist. Der Kieselsäuregehalt wird in allen Fällungsstufen durch Rückführung auf grob kristalliner Kieselsäure höher als 10g/l gehalten und wird die in der Stufe pro Stunde gefällte Kieselsäure, die etwa 10% der in der Stufe befindlichen gesamten Kieselsäure entspricht, der Kristallisationsstufe durch Impfung zugeführt.

Im Klärer 6 fällt im Unterlauf fein- und grobkörnige mit Lignin stark verschmutze Kieselsäure an, die in einer eventuell mehrstufigen Klassieranlage 8 in grob- und feinkörnige wenig mit Lignin verschmutzter Kieselsäure sowie Ligninschlamm getrennt wird. Der Ligninschlamm wird in die Eindampfanlage 7 geleitet und die abgeschiedene Kieselsäure zum Teil in die Kristallisationsanlage rückgeführt. Zur Verringerung der Wasserfracht wird der Klassierer 8' durch einen Teilstrom der entkieselten Ablauge betrieben. Die hier abgeschiedene feinkörnige schlammförmige Kieselsäure wird durch Natronlaugezufuhr 9 in einem zweiten Lösereaktor 10 in Lösung gebracht und erst dann mit der zu entkieselnden Lauge durchmischt.

Die grobkörnige Kieselsäurefraktion wird zum größten Teil der ersten Kristallisationsstufe 2 zur Impfung und Erhöhung des Kieselsäuregehaltes der zu entkieselnden Ablauge zugeführt, wobei es vorteilhaft ist die Zugabe noch vor dem Eintritt in die erste Kristallisationsstufe 2 durchzuführen (höherer pH-Wert), wodurch das vorhandene Lignin sicher gelöst wird und die Kristalle dadurch besser wachsen können. Der kleinere Teil der grobkörnigen Kieselsäurefraktion wird nochmals in einer mehrstufigen Klassiereinrichtung eventuell diskontinuierlich in den Waschstufen 11, 11' gewaschen und fällt in verkaufsfähiger Reinheit an, von wo er als Überschußschlamm diskontinuierlich abgezogen wird. Zur Verbesserung des Waschergebnisses wird das Waschwasser in der ersten Waschstufe 11 durch NaOH-Zugabe alkalisiert, wodurch auch in der ersten Stufe der Klassieranlage 8 die Basizität erhöht und damit der Klassiereffekt verbessert wird.

Als Steuerungsmechanismus für die Rückführung der grobkörnigen Kieselsäure dient die relative Übersättigung der Ablauge. Das ist das Verhältnis der gelösten Kieselsäure in der Fällungsstufe (Kristallisationsstufe) zur theoretischen Löslichkeit der Kieselsäure bei pH-Wert der jeweiligen auszukristallisierenden Flüssigkeit in der Kristallisationsstufe und deren Temperatur. Diese Verfahrensweise ermöglicht einen Entkieselungsgrad von bis zu 98 %, sodaß bei der Laugenverbrennung keine Schwierigkeiten auftreten.

Im Rahmen der Erfindung ist es zur Reduzierung des Wassergehaltes der einzudickenden Ablauge sinnvoll, die Wasch- und Klassierstufen im Gegenstrom zu betreiben und die Waschflüssigkeit der letzten Klassierstufe mit geringem Trockensubstanzgehalt in die Faserlinie der Zellstoffabrik einzuleiten. Ebenso ist es wirtschaftlich von Vorteil, die gewaschene Kieselsäure mit einer Trockensubstanz von größer als 300 g/l in einer Entwässerungsgrube zu sammeln und das Waschwasser in die Waschstufe zurückzuführen.

## Patentansprüche

1. Verfahren zur Gewinnung grobkörniger, reiner Kieselsäurekristalle aus kieselsäurehaltiger Ablauge der Zellstoffgewinnung, insbesondere bei der Verarbeitung von Einjahrespflanzen, wobei die Ablauge durch Zugabe von Lauge auf einen pH-Wert von mindestens 11 alkalisiert und anschließend durch Absenken des pH-Wertes mittels CO₂-haltiger Gase die Entkieselung in einer Kette von Fällungsreaktoren bis zum gewünschten Restgehalt an Kieselsäure durchgeführt wird und die ausgefallene Kieselsäure durch Sedimentation von der Ablauge getrennt wird, dadurch gekennzeichnet, daß die alkalisierte Ablauge mit grobkörniger Kieselsäure geimpft und anschließend deren pH-Wert, insbesondere auf 9, abgesenkt wird und daß der bei der pH-Wert-Absenkung ausgefallene Schlamm bei seiner Sedimentation in grobkörnige und feinkörnige, mit wenig Lignin verunreinigte Kieselsäure und an Kieselsäure verarmte ligninhaltige Ablauge getrennt wird und daß die grobkörnige Kieselsäure in einer Waschanlage von Lignin getrennt und das abgetrennte Lignin der ligninhaltigen Ablauge zugemischt wird.

2. Verfahren nach Anspruch 1, dadurch gekennzeichnet, daß ein Teil der grobkörnigen Kieselsäure für die Impfung in die erste Kieselsäurefällungsstufe zurückgeführt wird und daß der Abzug der Überschußkieselsäure diskontinuierlich erfolgt.

3. Verfahren nach Anspruch 1, dadurch gekennzeichnet, daß die ligninhaltige, insbesondere grobkörnige Kieselsäure nach einer Waschung, vorzugsweise mit einem Teilstrom der entkieselten Ablauge gegebenenfalls unter Zusatz von Karbonaten oder Hydroxiden und einer Abtrennung des Lignins wieder in den Entkieselungskreislauf rückgeführt wird.

4. Verfahren nach Anspruch 3, dadurch gekennzeichnet, daß die im Überlauf der Waschung gewonnene Kieselsäure nach einer Sedimentation in den Alkalisierungsbehälter oder einem vor diesem vorgeschalteten Lösungsbehälter direkt in die zu entkieselnde Ablauge eingebracht wird.

5. Verfahren nach Anspruch 1, dadurch gekennzeichnet, daß der pH-Wert der Ablauge in den einzelnen Fällungsstufen dem pH-Wert einer relativen Kieselsäureübersättigung der Ablauge von kleiner als 3 entspricht.

6. Verfahren nach Anspruch 1, dadurch gekennzeichnet, daß der Kieselsäuregehalt in allen Fällungsstufen durch Rückführung grobkristalliner Kieselsäure auf höher als 10g/l gehalten wird und daß die in der Stufe pro Stunde gefällte Kieselsäure etwa 10 % der in der Stufe befindlichen gesamten durch Impfung der Kristallisationsstufe zugeführten Kieselsäure entspricht.

7. Verfahren nach Anspruch 1, dadurch gekennzeichnet, daß die feinkörnige Kieselsäure mit den Ligninen einer weiteren Klassierung und Waschstufe zugeführt wird und die Lignine der entkieselten Ablauge zugeführt werden, während die feinkörnige Kieselsäure der zu entkieselnden Ablauge zugeführt wird.

8. Verfahren nach Anspruch 1, dadurch gekennzeichnet, daß der Abzug der groben Kieselsäure über ein oder mehrere Wasch- und Klassierstufen im Gegenstrom erfolgt, wobei eine Erhöhung des pH-Werts in der ersten Waschstufe im Waschwasser des Klassierers durchgeführt wird und daß der Waschwasserüberlauf der letzten Klassierstufe mit niedrigem Gehalt an Trockensubstanz in die Erfassung der Faserlinie geführt wird sowie das Waschwasser der ersten Klassierstufe der zu entkieselnden Ablauge vor den Fällungsreaktoren der Entkieselungsanlage zugeführt wird.

9. Verfahren nach Anspruch 1, dadurch gekennzeichnet, daß für die Wasch- und Klassierstufen, insbesondere für die Trennung der Kieselsäuresuspension im Ablauf der letzten Fällungsstufe, Hydrozyklone, Zentrifugen und/oder Waschfilter eingesetzt werden und daß der gewaschene Kieselsäureschlamm mit einem Gehalt von Trockensubstanz größer als 300 g/l in einer Entwässerungsgrube gesammelt wird und das anfallende Waschwasser zu der Waschstufe zurückgeführt wird.

10. Verfahren nach Anspruch 1, dadurch gekennzeichnet, daß die zu entkieselnde Ablauge vor der Entkieselung von ungelösten Stoffen wie Fasern und/oder Ligninen bei hohem pH-Wert der Lauge durch Sedimentation befreit wird und der anfallende Schlamm direkt der Dicklauge nach der Eindampfung zugeführt wird.

## Claims

1. Process for obtaining coarse grained pure silicic acid from silicic acid containing waste liquor of cellulose productions, in particular during processing of annual plants, in which the waste liquor is alkalised by adding liquor to a pH-value of at least 11, and subsequently desilification is carried out in a chain of precipitation reactors down to a desired residual content of silicic acid by lowering the pH-value by means of CO₂ containing gases, and the precipitated silicic acid is separated from the liquor by sedimentation, **characterised in that** the alkalised waste liquor is injected with coarse grained silicic acid, and subsequently its pH-value is reduced, in particular to 9, and sludge precipitated during lowering of the pH-value is separated during its sedimentation into coarse grained and fine grained silicic acid which is contaminated with little lignin and into waste liquor of reduced silicic acid but containing lignin, and the coarse grained silicic acid is in a washing unit separated from lignin, and the separated lignin is mixed in with the lignin containing waste liquor.

2. Process according to Claim 1, **characterised in that** a portion of the coarse grained silicic acid is, for the purpose of injection, returned into the first silicic acid precipitation stage, and the extraction of surplus silicic acid is carried out continuously.

3. Process according to Claim 1, **characterised in that** the lignin containing, in particular coarse grained silicic acid is after washing, preferably with a partial flow of desilicated waste liquor, returned into the desilification circuit, if appropriate with an addition of carbonates or hydroxides and separation of lignin.

4. Process according to Claim 3, **characterised in that** silicic acid obtained in the overflow of the wash is, following sedimentation in the alkalisation vessel or a solvent vessel upstream of the latter, entered directly into the desilicated waste liquor.

5. Process according to Claim 1, **characterised in that** the pH-value of the waste liquor corresponds in the individual precipitation stages with the pH-value of relative silicic acid oversaturation of the waste liquor of less than 3.

6. Process according to Claim 1, **characterised in that** the silicic acid content in all precipitation stages is maintained above 10 g/l by feedback of coarse crystal silicic acid, and silicic acid precipitated in the stage per hour is approximately 10% of the entire silicic acid contained in the stage and delivered by injection of the crystallisation stage.

7. Process according to Claim 1, **characterised in that** the fine grain silicic acid is with the lignins delivered to a further classification and washing stage, and the lignins are fed to the desilicated waste liquor whilst the fine grain silicic acid is delivered to the desilicated waste liquor.

8. Process according to Claim 1, **characterised in that** extraction of coarse grained silicic acid is carried out in counterflow via one or more wash and classification stages, and an increase of pH-value is carried out in the first wash stage in the wash water of the classifier, and the wash water overflow of the last classifier stage with a low content of dry substance is ducted within reach of the fibre line and the wash water of the first classifier stage of waste liquor to be desilicated is delivered ahead of the precipitation reactors to the desilification unit.

9. Process according to Claim 1, **characterised in that** hydrocyclones, centrifuges and/or wash filters are used for the wash and classifier stages, in particular for separation of silicic acid suspension in the course of the last precipitation stage, and the washed silicic acid sludge with a content of dry substance above 300 g/l is collected in a dehydration pit, and obtained wash water is fed back to the wash stage.

10. Process according to Claim 1, **characterised in that** waste liquor to be desilicated is prior to desilification freed of unsolved substances such as fibres and/or lignins at high pH-value of the liquor by way of sedimentation, and occurring sludge is after evaporation directly fed to the thick liquor.

## Revendications

1. Procédé pour l'obtention de cristaux purs d'acide silicique à gros grains à partir de lessive résiduaire contenant de l'acide silicique provenant de la formation de pâte de cellulose, en particulier lors du traitement de plantes annuelles, dans lequel on rend alcaline la lessive résiduaire par addition de lessive alcaline pour obtenir une valeur de pH d'au moins 11 et on effectue ensuite l'élimination de la silice par abaissement de la valeur du pH au moyen de gaz contenant du CO₂, dans une chaîne de réacteurs de précipitation, jusqu'à ce que l'on obtienne la teneur résiduaire désirée en acide silicique, et on sépare par sédimentation l'acide silicique précipité de la lessive résiduaire, caractérisé en ce qu'on ensemence la lessive résiduaire rendue alcaline avec de l'acide silicique à gros grains et on abaisse ensuite sa valeur de pH en particulier à une valeur de 9, et en ce qu'on sépare les boues précipitées lors de l'abaissement de la valeur du pH au cours de leur sédimentation en acide silicique à gros grains et à grains fins possédant une teneur minime en impuretés de lignine et en lessive résiduaire contenant de la lignine et pauvre en acide silicique, et en ce qu'on sépare de la lignine l'acide silicique à gros grains dans une installation de lavage et on ajoute par mélange la lignine séparée à la lessive résiduaire contenant de la lignine.

2. Procédé selon la revendication 1, caractérisé en ce qu'on recycle une partie de l'acide silicique à gros grains pour l'ensemencement dans la première étape de précipitation de l'acide silicique et en ce qu'on procède à l'extraction en discontinu de l'acide silicique en excès.

3. Procédé selon la revendication 1, caractérisé en ce qu'on recycle dans le circuit d'élimination de la silice de l'acide silicique, en particulier à gros grains, contenant de la lignine, après un lavage, de préférence avec un courant partiel de la lessive résiduaire dont on a éliminé la silice, le cas échéant en ajoutant des carbonates ou des hydroxydes et après une séparation de la lignine.

4. Procédé selon la revendication 3, caractérisé en ce que l'acide silicique obtenu dans l'écoulement des eaux de lavage est introduit, après une sédimentation, dans le récipient d'alcalinisation ou bien dans un récipient de dissolution monté en amont par rapport à ce dernier, directement dans la lessive résiduaire dont on doit éliminer la silice.

5. Procédé selon la revendication 1, caractérisé en ce que la valeur de pH de la lessive résiduaire dans les étapes de précipitation individuelles correspond à la valeur de pH d'une sursaturation relative en acide silicique de la lessive résiduaire inférieure à 3.

6. Procédé selon la revendication 1, caractérisé en ce que la teneur en acide silicique dans toutes les étapes de précipitation est maintenue à une valeur supérieure à 10 g/l par recyclage de l'acide silicique à gros cristaux et en ce que l'acide silicique précipité par étape et par heure représente environ 10% de l'acide silicique total présent dans l'étape, acheminé par ensemencement à l'étape de cristallisation.

7. Procédé selon la revendication 1, caractérisé en ce que l'acide silicique à gros grains est acheminé avec les lignines à un classement ultérieur et à une étape de lavage ultérieure, les lignines étant acheminées à la lessive résiduaire dont on doit éliminer la silice, tandis que l'acide silicique à grains fins est acheminé à la lessive résiduaire dont on doit éliminer la silice.

8. Procédé selon la revendication 1, caractérisé en ce que l'extraction de l'acide silicique à gros grains a lieu à contre-courant via une ou plusieurs étapes de lavage et de classement, dans lequel on réalise une augmentation de la valeur du pH dans la première étape de lavage dans l'eau de lavage du classeur et en ce qu'on guide l'écoulement des eaux de lavage de la dernière étape de classement possédant une faible teneur en substance sèche dans la collecte des résidus provenant de la fabrication des fibres et on achemine les eaux de lavage de la première étape de classement de la lessive résiduaire dont on doit éliminer la silice, en amont des réacteurs de précipitation, à l'installation d'élimination de la silice.

9. Procédé selon la revendication 1, caractérisé en ce que, pour les étapes de lavage et de classement, en particulier pour la séparation de la suspension d'acide silicique, lors du déroulement de la dernière étape de précipitation, on met en oeuvre des hydrocyclones, des centrifugeuses et/ou des filtres de lavage, et en ce qu'on récolte, dans une fosse de déshydratation, les boues lavées d'acide silicique possédant une teneur en substance sèche supérieure à 300 g/l, et on recycle dans l'étape de lavage les eaux de lavage obtenues.

10. Procédé selon la revendication 1, caractérisé en ce que la lessive résiduaire dont on doit éliminer la silice est libérée, avant l'élimination de la silice, des substances non dissoutes telles que des fibres et/ou des lignines par sédimentation à une valeur de pH élevée de la lessive alcaline et les boues obtenues sont acheminées directement à la lessive alcaline épaisse après l'évaporation.
